# FASCICULE DE BREVET EUROPEEN

(11) **EP 0 960 948 B1**
(45) Date de publication et mention de la délivrance du brevet: **30.07.2003**
(21) Numéro de dépôt: 99109163.8
(22) Date de dépôt: 10.05.1999
(51) Int. Cl.: C14C 15/00, C14B 3/00, B01J 19/00

(54) **Tonneau de foulonnage, teinture et tannage**
Trommel zum Walken, Färben und Gerben
Drum for milling, dyeing and tanning

(30) Priorité: 27.05.1998 IT VI980107
(43) Date de publication de la demande: 01.12.1999
(73) Titulaire: Erretre S.p.A., 36071 Arzignano (Vicenza) (IT)
(72) Inventeur: Galiotto, Ruggero, 36072 Chiampo (Vicenza) (IT); Remonato, Beniamino, 37047 San Bonifacio (Verona) (IT); Remonato, Giancarlo, 36071 Arzignano (Vicenza) (IT)
(74) Mandataire: Bettello, Pietro, Dott. Ing.

(56) Documents cités:
- DD-A- 219 506
- GB-A- 2 081 303
- GB-A- 2 098 885
- GB-A- 2 111 545

## Description

L'invention concerne des perfectionnements de construction apportés aux tonneaux de foulonnage, teinture et tannage.

On connaît bien, dans le domaine de tannage, les tonneaux de foulonnage, teinture et tannage, c'est-à-dire des machines aptes à assouplir, à teindre et à tanner les peaux. L'installation qui alimente chaque tonneau est essentiellement composée de trois circuits : le circuit de l'air, qu'on fait circuler dans le tonneau, le circuit des produits chimiques additifs, qui concourent à améliorer l'opération de foulonnage des peaux, et le circuit de l'eau qui se charge de maintenir le juste degré d'humidité à l'intérieur du tonneau lui-même. Un tel tonneau est par exemple décrit dans le brevet GB 2081303.

Le circuit de l'air est de type fermé, c'est-à-dire avec recirculation du fluide, de sorte qu'il exige, outre le ventilateur de recirculation, une batterie de chauffage et aussi un dépoussiéreur.

L'air est mis en circulation dans le tonneau à travers des chambres à air munies d'orifices présents sur les parois intérieures de ce tonneau.

Les produits chimiques et l'eau sont introduits à l'intérieur du tonneau sous une forme nébulisée, au moyen de buses de pulvérisation, qui sont alimentées au moyen d'aérographes ou de pompes.

Dans l'état actuel de la technique, les buses d'introduction des produits chimiques et de l'eau, sous une forme nébulisée, sont disposées sur un seul côté du tonneau.

Cette solution présente cependant certains inconvénients. En effet, elle ne garantit pas un traitement optimal des produits, en particulier lorsque ces derniers sont introduits dans la zone centrale du tonneau.

L'invention se propose de réaliser un tonneau permettant de pallier ces inconvénients. A cet effet, elle a pour objet un tonneau conforme aux caractéristiques de la revendication 1.

L'invention prévoit que les buses pour le dosage et la distribution, d'une part, des produits chimiques et, d'autre part, de l'eau soient présentes sur les deux côtés du tonneau. Ainsi, on améliore la distribution du produit; sur les peaux et donc la qualité du traitement, parce qu'elles sont intéressées par les jets sur les deux côtés. On réalise ainsi une distribution homogène du produit dans tout le volume du tonneau, le tout avec un temps de traitement réduit.

Une forme préférentielle, mais non limitative, de disposition prévoit que les buses, aussi bien pour l'introduction de l'eau que pour l'introduction des produits chimiques, soient disposées en regard les unes des autres et positionnées sensiblement au niveau de l'axe de rotation du tonneau.

On peut prévoir que l'alimentation des buses soit réalisée au moyen de circuits communs ou séparés.

Grâce à l'emploi de circuits séparés, il est possible de distribuer simultanément des produits chimiques nébulisés incompatibles entre eux, en évitant, dans une large mesure, tout risque de mélange.

Finalement, on rappelle que, pour la parfaite réussite de l'opération, il est avantageux d'avoir une température de travail exacte et bien définie afin d'éviter la détérioration des peaux en traitement.

Dans cette optique, selon une caractéristique supplémentaire de l'invention, on prévoit un contrôle de la température de l'air, aussi bien à l'entrée qu'à la sortie du tonneau, qui est réalisé par l'utilisation de capteurs placés en amont du groupe ventilateur, précisément dans la conduite d'aspiration de l'air sortant du tonneau, pour détecter la température intérieure de ce tonneau, et de capteurs placés en aval dudit groupe de manière que la température de l'air qui est introduite dans le tonneau soit sous contrôle.

On peut également prévoir une centrale électronique qui équilibre les valeurs des deux températures précitées, en réglant le fonctionnement du ventilateur et/ou de la batterie de chauffage de telle manière qu'on obtienne les conditions optimales de traitement des peaux à l'intérieur du tonneau.

Ceci est à comparer avec l'art antérieur, dans lequel le contrôle de la température à l'intérieur du tonneau s'effectue à l'aide de capteurs placés sur le circuit de recirculation de l'air et, précisément, avec lesdits capteurs placés immédiatement en aval du tonneau lui-même, c'est-à-dire à la sortie de l'air hors de ce dernier. Ce système bien connu, même s'il est contrôlé par un circuit électronique très élaboré, ne réussit pas à éviter l'éventuelle brûlure des peaux qui dérive, par exemple, d'une brusque augmentation de la température de l'air introduit dans le tonneau.

Toutes ces caractéristiques ressortent plus clairement de la description d'une forme possible de réalisation de l'invention, donnée uniquement à tire d'exemple illustratif et non limitatif, au moyen de la fig. 1, qui représente un schéma de fonctionnement de l'installation d'alimentation d'un tonneau de foulonnage.

Comme ceci est visible sur la fig. 1, l'alimentation du tonneau 1 est assurée essentiellement par trois circuits distincts, le circuit de l'air 2, le circuit de l'eau 3 et le circuit des produits chimiques 4.

Le circuit de l'air 2, du type fermé à recirculation selon la direction de la flèche 5, comprend successivement un ventilateur 6, un dépoussiéreur 7 et une batterie de chauffage 8.

Une pluralité de sondes thermostatiques 10 sont placées respectivement sur le conduit 11 de sortie de l'air du tonneau et sur le conduit 12 de rentrée de l'air dans ce dernier, lesquelles sondes, en fonction des valeurs détectées, commandent directement le fonctionnement du ventilateur 6 et/ ou de la batterie de chauffage 8, ou envoient des impulsions à la centrale électronique de commande 13 qui assure la commande du ventilateur et/ou de la batterie de chauffage.

Les deux circuits, celui de l'eau 3 et celui des produits chimiques 4 sont pourvus d'organes d'alimentation, à savoir des pompes 14, 15, lesquelles mettent le fluide sous pression. Ce dernier est ensuite nébulisé à l'intérieur du tonneau 1, à travers des buses de pulvérisation appropriées 16, 17.

Les buses 16 d'alimentation en eau sont disposées en regard sur les deux côtés du tonneau. il en va de même des buses 17 d'alimentation en produits chimiques.

## Revendications

1. Tonneau de foulonnage, teinture et tannage, alimenté par trois moyens d'alimentation distincts, à savoir des moyens d'alimentation en air (2), des moyens d'alimentation en eau (3) et des moyens d'alimentation en produits chimiques (4), les moyens d'alimentations en air (2) comprenant un ventilateur (6), un dépoussiéreur (7) et une batterie de chauffage (8), les moyens d'alimentation en eau (3) et en produits chimiques (4) comprenant des buses de pulvérisation (16, 17) respectives, propres à introduire l'eau et les produits chimiques sous forme nébulisée dans le tonneau, **caractérisé en ce que**, d'une part, les buses (16) de pulvérisation d'eau et, d'autre part, les buses (17) de pulvérisation de produits chimiques sont prévues sur deux parois opposées du tonneau (1).

2. Tonneau de foulonnage, teinture et tannage selon la revendication 1, **caractérisé par le fait que** les buses de pulvérisation (16, 17) sont placées dans une zone centrale du tonneau (1), sensiblement sur un axe de rotation de celui-ci.

3. Tonneau de foulonnage, teinture et tannage selon l'une des revendications 1 ou 2, **caractérisé par le fait que** les buses de pulvérisation (16, 17) disposées sur une première paroi et les buses de pulvérisation (16, 17) disposées sur la paroi opposée sont alimentées par un circuit commun (3, 4).

4. Tonneau de foulonnage, teinture et tannage selon l'une des revendications 1 ou 2, **caractérisé par le fait que** les buses de pulvérisation disposées sur une première paroi et les buses de pulvérisation disposées sur la paroi opposée sont alimentées par des circuits distincts.

5. Tonneau de foulonnage, teinture et tannage selon la revendication 4, **caractérisé par le fait que** les circuits distincts véhiculent des produits chimiques différents.

6. Tonneau de foulonnage, teinture et tannage selon une ou plusieurs des revendications précédentes, **caractérisé par le fait que**, sur le circuit de l'air (2), est prévue une pluralité de sondes thermostatiques (10) placées respectivement sur le conduit (11) de sortie de l'air du tonneau (1) et sur le conduit (12) de rentrée de l'air dans celui-ci, lesdites sondes commandant directement le fonctionnement du ventilateur (6) en fonction des valeurs détectées.

7. Tonneau de foulonnage, teinture et tannage selon une ou plusieurs des revendications précédentes, **caractérisé par le fait que**, sur le circuit de l'air (2), est prévue une pluralité de sondes thermostatiques (10) placées respectivement sur le conduit (11) de sortie de l'air du tonneau (1) et sur le conduit (12) de rentrée de l'air dans celui-ci, lesdites sondes commandant directement le fonctionnement de la batterie de chauffage (8) en fonction des valeurs détectées.

8. Tonneau de foulonnage, teinture et tannage selon une ou plusieurs des revendications précédentes, **caractérisé par le fait que**, sur le circuit de l'air (2), est prévue une pluralité de sondes thermostatiques (10) placées respectivement sur le conduit (11) de sortie de l'air du tonneau (1) et sur le conduit (12) de rentrée de l'air dans celui-ci, lesdites sondes commandant directement le fonctionnement du ventilateur (6) et de la batterie de chauffage (8) en fonction des valeurs détectées.

9. Tonneau de foulonnage, teinture et tannage selon une ou plusieurs des revendications précédentes, **caractérisé par le fait que**, sur le circuit de l'air (2), est prévue une pluralité de sondes thermostatiques (10) placées respectivement sur le conduit (11) de sortie de l'air du tonneau (1) et sur le conduit (12) de rentrée de l'air dans celui-ci, lesdites sondes envoyant les valeurs détectées à une centrale électronique (13) qui se charge en conséquence de régler le fonctionnement du ventilateur (6).

10. Tonneau de foulonnage, teinture et tannage selon une ou plusieurs des revendications précédentes, **caractérisé par le fait que**, sur le circuit de l'air (2), est prévue une pluralité de sondes thermostatiques (10) placées respectivement sur le conduit (11) de sortie de l'air du tonneau (1) et sur le conduit (12) de rentrée de l'air dans celui-ci, lesdites sondes envoyant les valeurs détectées à une centrale électronique (13) qui se charge en conséquence de régler le fonctionnement de la batterie de chauffage (8).

11. Tonneau de foulonnage, teinture et tannage selon une ou plusieurs des revendications précédentes, **caractérisé par le fait que**, sur le circuit de l'air (2), est prévue une pluralité de sondes thermostatiques (10) placées respectivement sur le conduit (11) de sortie de l'air du tonneau (1) et sur le conduit (12) de rentrée de l'air dans celui-ci, lesdites sondes envoyant les valeurs détectées à une centrale électronique (13) qui se charge en conséquence de régler le fonctionnement du ventilateur (6) et de la batterie de chauffage (8).

## Patentansprüche

1. Trommel zum Walken, Färben und Gerben, welche durch drei verschiedenen Einspeisemitteln beschickt wird, nämlich Lufteinspeisemitteln (2), Wassereinspeisemitteln (3) und Einspeisemitteln für chemische Stoffe (4), wobei die Lufteinspeisemittel (2) einen Ventilator (6) umfassen, einen Staubabscheider (7) und eine Heizbatterie (8), wobei die Wassereinspeisemittel (3) und Chemikalien-Einspeisemittel (4) Zerstäubungsdüsen (16 bzw. 17) aufweisen, welche das Wasser und die chemischen Stoffe in nebulöser Form in die Trommel einführen, **dadurch gekennzeichnet, dass** einerseits die Zerstäubungsdüsen (16) zum Zerstäuben von Wasser, und andererseits die Zerstäubungsdüsen (17) zum Zerstäuben chemischer Stoffe an zwei gegenüberliegenden Wänden der Trommel (1) angeordnet sind.

2. Trommel zum Walken, Färben und Gerben nach Anspruch 1, **dadurch gekennzeichnet, dass** die Zerstäubungsdüsen (16, 17) auf der Rotationsachse genau im mittleren Bereich der Trommel (1) angeordnet sind.

3. Trommel zum Walken, Färben und Gerben nach Anspruch 1 oder 2, **dadurch gekennzeichnet, dass** die auf einer ersten Wand angeordneten Zerstäubungsdüsen (16, 17) und die auf der gegenüberliegenden Wand angeordneten Zerstäubungsdüsen (16, 17) über eine gemeinsame Leitung (3, 4) gespeist werden.

4. Trommel zum Walken, Färben und Gerben nach Anspruch 1 oder 2, **dadurch gekennzeichnet, dass** die auf einer ersten Wand angeordneten Zerstäubungsdüsen und die auf der gegenüberliegenden Wand angeordneten Zerstäubungsdüsen über verschiedene Leitungen gespeist werden.

5. Trommel zum Walken, Färben und Gerben nach Anspruch 4, **dadurch gekennzeichnet, dass** die unterschiedlichen Leitungen verschiedene chemische Stoffe transportieren.

6. Trommel zum Walken, Färben und Gerben nach einem oder mehreren der vorhergehenden Ansprüche, **dadurch gekennzeichnet, dass** auf dem Luftkanal (2) eine Vielzahl thermostatischer Sonden (10) vorgesehen ist, die auf der Luftauslassleitung (11) der Trommel (1) bzw. auf der Lufteingangsleitung (12) in die Trommel angeordnet sind, wobei diese Sonden die Funktion des Ventilators (6) entsprechend den festgestellten Werten direkt steuern.

7. Trommel zum Walken, Färben und Gerben nach einem oder mehreren der vorhergehenden Ansprüche, **dadurch gekennzeichnet, dass** auf dem Luftkanal (2) eine Vielzahl thermostatischer Sonden (10) vorgesehen ist, welche auf der Luftauslassleitung (11) der Trommel (1) bzw. auf der Lufteingangsleitung (12) in die Trommel angeordnet sind, wobei diese Sonden die Funktion der Heizbatterie (8) entsprechend den festgestellten Werten direkt steuern.

8. Trommel zum Walken, Färben und Gerben nach einem oder mehreren der vorhergehenden Ansprüche, **dadurch gekennzeichnet, dass** auf dem Luftkanal (2) eine Vielzahl thermostatischer Sonden (10) vorgesehen ist, die auf der Luftauslassleitung (11) der Trommel (1) bzw. auf der Lufteingangsleitung (12) angeordnet sind, wobei diese Sonden die Funktion des Ventilators (6) und der Heizbatterie (8) entsprechend den festgestellten Werten direkt steuern.

9. Trommel zum Walken, Färben und Gerben nach einem oder mehreren der vorhergehenden Ansprüche, **dadurch gekennzeichnet, dass** auf dem Luftkanal (2) eine Vielzahl thermostatischer Sonden (10) vorgesehen ist, die auf der Luftauslassleitung (11) der Trommel (1) bzw. auf der Lufteingansleitung (12) angeordnet sind, wobei diese Sonden die festgestellten Werte an eine Elektronikzentrale (13) weiterleiten, die dann entsprechend die Funktionsweise des Ventilators (6) steuert.

10. Trommel zum Walken, Färben und Gerben nach einem oder mehreren der vorhergehenden Ansprüche, **dadurch gekennzeichnet, dass** auf dem Luftkanal (2) eine Vielzahl thermostatischer Sonden (10) vorgesehen ist, die auf der Luftauslassleitung (11) der Trommel (1) bzw. auf der Lufteingangsleitung (12) angeordnet sind, wobei diese Sonden die festgestellten Werte an eine Elektronikzentrale (13) weiterleiten, die dann entsprechend die Funktionsweise der Heizbatterie (8) steuert.

11. Trommel zum Walken, Färben und Gerben nach einem oder mehreren der vorhergehenden Ansprüche, **dadurch gekennzeichnet, dass** auf dem Luftkanal (2) eine Vielzahl thermostatischer Sonden (10) vorgesehen ist, die auf der Luftauslassleitung (11) der Trommel (1) bzw. auf der Lufteingangsleitung (12) angeordnet sind, wobei diese Sonden die festgestellten Werte an eine Elektronikzentrale (13) weiterleiten, die dann entsprechend die Funktionsweise des Ventilators (6) und der Heizbatterie (8) steuert.

## Claims

1. Drum for fulling, dyeing and tanning, supplied by three different'supply means, i.e. air supply means (2), water supply means (3) and chemical products supply means (4), the air supply means (2) comprising a fan (6), a dust extractor (7) and a heating battery (8), the water (3) and chemical products (4) supply means comprising respective spraying nozzles (16, 17) which can introduce the water and chemical products in sprayed form into the drum, **characterised in that** firstly the water spraying nozzles (16) and secondly the chemical products spraying nozzles (17) are provided on two opposite walls of the drum (1).

2. Drum for fulling, dyeing and tanning according to claim 1, **characterised in that** the spraying nozzles (16,17) are placed in a central area of the drum (1), substantially on a rotational shaft of the latter.

3. Drum for fulling, dyeing and tanning according to claim 1 or claim 2, **characterised in that** the spraying nozzles (16,17) disposed on a first wall and the spraying nozzles (16,17) disposed on the opposite wall are supplied by a common circuit (3,4).

4. Drum for fulling, dyeing and tanning according to claim 1 or claim 2, **characterised in that** the spraying nozzles disposed on a first wall and the spraying nozzles disposed on the opposite wall are supplied by different circuits.

5. Drum for fulling, dyeing and tanning according to claim 4, **characterised in that** the separate circuits convey different chemical products.

6. Drum for fulling, dyeing and tanning according to one or more of the preceding claims, **characterised in that** on the air circuit (2) there are provided a plurality of thermostatic probes (10) which are placed respectively on the duct (11) for output of air from the drum (1) and on the duct (12) for intake of air into the latter, the said probes controlling the functioning of the fan (6) directly according to the values detected.

7. Drum for fulling, dyeing and tanning according to one or more of the preceding claims, **characterised in that** on the air circuit (2) there are provided a plurality of thermostatic probes (10) which are placed respectively on the duct (11) for output of air from the drum (1) and on the duct (12) for intake of air into the latter, the said probes controlling the functioning of the heating battery (8) directly according to the values detected.

8. Drum for fulling, dyeing and tanning according to one or more of the preceding claims, **characterised in that** on the air circuit (2) there are provided a plurality of thermostatic probes (10) which are placed respectively on the duct (11) for output of air from the drum (1) and on the duct (12) for intake of air into the latter, the said probes controlling the functioning of the fan (6) and of the heating battery (8) directly according to the values detected.

9. Drum for fulling, dyeing and tanning according to one or more of the preceding claims, **characterised in that** on the air circuit (2) there are provided a plurality of thermostatic probes (10) which are placed respectively on the duct (11) for output of air from the drum (1) and on the duct (12) for intake of air into the latter, the said probes transmitting the values detected to an electronic system (13) which regulates the functioning of the fan (6) accordingly.

10. Drum for fulling, dyeing and tanning according to one or more of the preceding claims, **characterised in that** on the air circuit (2) there are provided a plurality of thermostatic probes (10) which are placed respectively on the duct (11) for output of air from the drum (1) and on the duct (12) for intake of air into the latter, the said probes transmitting the values detected to an electronic system (13) which regulates the functioning of the heating battery (8) accordingly.

11. Drum for fulling, dyeing and tanning according to one or more of the preceding claims, **characterised in that** on the air circuit (2) there are provided a plurality of thermostatic probes (10) which are placed respectively on the duct (11) for output of air from the drum (1) and on the duct (12) for intake of air into the latter, the said probes transmitting the values detected to an electronic system (13) which regulates the functioning of the fan (6) and of the heating battery (8) accordingly.
